# DEMANDE DE BREVET EUROPEEN

(11) **EP 4 726 266 A1**
(43) Date de publication de la demande: **15.04.2026**
(21) Numéro de dépôt: 25207250.9
(22) Date de dépôt: 07.10.2025
(51) Int. Cl.: F24D 3/00, F24D 11/00, F24D 12/02, F24D 13/04, F24H 15/174, F24H 15/254, F24H 15/258, F24H 15/355, F24H 15/443, F24H 15/36, F24H 15/37

(54) **SYSTÈME DE CHAUFFAGE COMPRENANT UN DISPOSITIF DE CHAUFFAGE COMPLÉMENTAIRE DÉPORTÉ**

(30) Priorité: 08.10.2024 FR 2410866
(71) Demandeur: ATLANTIC INDUSTRIE, 85000 La Roche-sur-Yon (FR)
(72) Inventeur: CHAGNEAU, Antoine, 85140 ESSARTS EN BOCAGE (FR)
(74) Mandataire: Ipsilon

(57) **Abrégé**

L'invention concerne un système de chauffage (10) d'un bâtiment (12) comprenant au moins une pièce (14) dont la température est à réguler, le système de chauffage comprenant :
- un circuit d'eau de chauffage (18),
- un dispositif de chauffage central (20) configuré pour chauffer et mettre en circulation de l'eau de chauffage dans le circuit de chauffage,
- au moins un émetteur de chauffage (26) disposé dans ladite au moins une pièce et connecté fluidiquement au circuit d'eau de chauffage pour faire varier la température dans ladite au moins une pièce,
- au moins un dispositif de chauffage complémentaire (28) disposé dans ou à proximité de ladite au moins une pièce et configuré pour faire varier la température dans ladite au moins une pièce, ledit au moins un dispositif de chauffage complémentaire (28) étant dissocié dudit au moins un émetteur de chauffage (26),
- un contrôleur central (30) configuré pour communiquer avec le dispositif de chauffage central (20) et ledit au moins un dispositif de chauffage complémentaire (28) afin de réguler la température dans ladite au moins une pièce au moyen du dispositif de chauffage central (20) et/ou dudit au moins un dispositif de chauffage complémentaire (28).

## Description

### Domaine technique

La présente invention concerne un système de chauffage d'un bâtiment et un procédé de régulation d'un tel système de chauffage.

En particulier, l'invention concerne un système de chauffage comprenant un circuit d'eau de chauffage, un dispositif de chauffage central et au moins un émetteur raccordé fluidiquement au circuit d'eau de chauffage.

### Arrière-plan technologique

Pour assurer le chauffage d'un bâtiment comprenant des pièces à chauffer, il est connu d'installer un système chauffage comprenant un circuit d'eau de chauffage parcourant le bâtiment, un générateur de chaleur pour chauffer l'eau du circuit d'eau de chauffage et des émetteurs de chauffage reliés au circuit d'eau de chauffage pour chauffer les pièces dans lesquelles ils sont disposés. Ces émetteurs de chauffage sont par exemple des radiateurs.

Il est également connu d'intégrer un appoint de chauffage électrique au générateur ou à l'un ou plusieurs parmi les émetteurs de chauffage pour permettre au système de chauffage de chauffer la ou les pièces selon le besoin des utilisateurs.

Ces appoints de chauffage permettent de compléter l'apport de puissance thermique par temps froid. Ils sont préférés à des systèmes sans appoints qui sont plus couteux et plus complexes à intégrer dans les bâtiments à cause de leurs dimensions. En effet, un générateur de chauffage dimensionné pour fournir la puissance thermique maximale demandée par le bâtiment sans appoint de chauffage peut être très couteux et très volumineux.

Le dimensionnement en puissance de ces appoints de chauffage est régi par les règlementations thermiques et énergétiques des bâtiments ainsi que les règles de construction en vigueur dans les pays où ils sont installés. Ce dimensionnement est notamment réalisé en prenant en compte les déperditions énergétiques du bâtiment.

En France, pour les bâtiments neufs, la réglementation énergétique en vigueur (RE2020) impose des règles de dimensionnements. Il est possible de limiter la puissance d'un générateur de chauffage et de le compléter avec un appoint de chauffage si et seulement si cet appoint est utilisé de façon ponctuelle lors de périodes de grands froids. Dans ce cas, le critère de performance énergétique de l'appoint de chauffage est le même que celui du générateur de chauffage.

De manière générale, les déperditions sont calculées en prenant en compte la position géographique d'un bâtiment ainsi que ses caractéristiques thermiques.

Ces appoints de chauffage sont aujourd'hui majoritairement intégrés dans les générateurs de chauffage. Un inconvénient majeur de cette intégration est qu'un bâtiment à chauffer comprend généralement plusieurs zones. Le besoin de chauffage peut être très différent selon la zone considérée, notamment en fonction des apports gratuits (rayonnement solaire, nombre d'occupants, appareils électriques présents, etc) et des usages des occupants (température choisie et mode de programmation utilisé).

Lorsque l'appoint de chauffage est intégré dans le générateur de chauffage, des écarts de confort et de consommation électrique peuvent être subis par les occupants lors de l'activation de l'appoint de chauffage. La position centrale d'intégration de l'appoint de chauffage au sein du générateur ne permet pas de pouvoir réguler le système de chauffage de manière précise pour satisfaire des besoins de chauffage spécifiques une ou plusieurs zones.

Dans des bâtiments de grandes surfaces, l'appoint de chauffage est souvent dimensionné de manière à avoir une puissance importante. Ceci impose un abonnement électrique couteux pour un besoin très limité dans le temps (quelques jours par an). Ce coût d'abonnement est ensuite divisé à parts égales pour toutes les zones pour lequel le besoin de chauffage n'est pas toujours le même. Or, ces zones ou pièces peuvent être occupées par des occupants n'appartenant pas à la même famille ou à la même société. Une iniquité est ainsi générée par le système de chauffage.

Il est également connu d'intégrer des appoints de chauffage directement à l'intérieur des émetteurs de chauffage du circuit d'eau de chauffage. Un émetteur de chauffage est par exemple un radiateur raccordé au circuit d'eau de chauffage. Cet appoint de chauffage consiste généralement en une résistance chauffante électrique, par exemple associée à un ventilateur, à l'intérieur de l'émetteur de chauffage.

Cet appoint de chauffage est généralement dimensionné par rapport aux caractéristiques de la pièce ou de la zone dans laquelle il est disposé.

L'inconvénient majeur d'une implantation de l'appoint de chauffage au niveau des émetteurs de chauffage du circuit d'eau de chauffage réside dans le fait qu'une liaison électrique dédiée pour chaque émetteur doit être prévue. Cette liaison électrique doit être apte à supporter la puissance globale de l'émetteur de chauffage. Selon les règles en vigueurs en France (NF C 15-100), les éléments électriques de chauffage doivent être sur des circuits terminaux spécifiques. Ces dispositifs terminaux doivent être protégés par un disjoncteur différentiel et un dispositif de protection contre les surintensités. Dans le cadre de la rénovation de bâtiments ces liaisons électriques peuvent être complexes à mettre en œuvre. Dans le cadre de bâtiment neuf elles entrainent des surcouts à l'installation.

Il existe donc un besoin pour un système de chauffage permettant une consommation électrique réduite, tout en répondant au besoin de chauffage spécifique d'une ou plusieurs zones d'un bâtiment à chauffer et en facilitant l'installation électrique du système de chauffage.

### Résumé de l'invention

Pour cela, l'invention propose un système de chauffage d'un bâtiment comprenant au moins une pièce dont la température est à réguler, le système de chauffage comprenant :
- un circuit d'eau de chauffage,
- un dispositif de chauffage central configuré pour chauffer et mettre en circulation de l'eau de chauffage dans le circuit de chauffage,
- au moins un émetteur de chauffage disposé dans ladite au moins une pièce et connecté fluidiquement au circuit d'eau de chauffage pour faire varier la température dans ladite au moins une pièce,
- au moins un dispositif de chauffage complémentaire disposé dans ou à proximité de ladite au moins une pièce et configuré pour faire varier la température dans ladite au moins une pièce, ledit au moins un dispositif de chauffage complémentaire étant dissocié dudit au moins un émetteur de chauffage,
- un contrôleur central configuré pour communiquer avec le dispositif de chauffage central et le dispositif de chauffage complémentaire afin de réguler la température dans ladite au moins une pièce au moyen du dispositif de chauffage central et/ou dudit au moins un dispositif de chauffage complémentaire.

Le ou les dispositifs de chauffage complémentaires forment des appoints de chauffage indépendants du circuit d'eau de chauffage et du ou des émetteurs présents dans ladite zone. Il est ainsi possible de disposer le ou les dispositifs de chauffage complémentaires à une position favorable pour leur raccordement électrique. Il est ainsi possible de disposer un émetteur de chauffage à une position favorable au raccordement fluidique avec le circuit d'eau de chauffage et de disposer un dispositif de chauffage complémentaire à une position favorable au raccordement électrique. Une optimisation du positionnement de ces organes est ainsi rendue possible ce qui permet de réduire les coûts de l'installation tout en bénéficiant d'une bonne efficacité de chauffage liée à un positionnement local des dispositifs de chauffage complémentaires au plus près des zones à chauffer.

Une position favorable au raccordement fluidique avec le circuit d'eau de chauffage est par exemple au niveau d'une conduite ou d'un raccord de départ du circuit d'eau de chauffage, d'une nourrice d'alimentation de ce circuit d'eau de chauffage ou bien encore à l'intérieur d'un placard technique. On entend par « placard technique » un logement fermé da la zone dans lequel sont disposés des organes du circuit d'eau de chauffage ou bien du circuit électrique de ladite zone.

Une position favorable au raccordement électrique est par exemple à proximité d'un compteur électrique de la zone ou bien à proximité d'un point de raccordement électrique de la zone.

On entend par « dissocié dudit au moins un émetteur de chauffage » le fait que le ou les dispositifs de chauffage complémentaires ne sont pas fixés sur ou disposés à l'intérieur d'un boîtier d'un émetteur de chauffage. En d'autres termes, le ou les dispositifs de chauffage complémentaires sont dépourvus de contact avec un émetteur de chauffage. Seul un raccordement fluidique entre un dispositif de chauffage complémentaire et un émetteur de chauffage peut être réalisé.

Le bâtiment à chauffer peut comprendre une pluralité de pièces dont la température est à réguler. Cette pluralité de pièces peut présenter un besoin en régulation de température distinct. En d'autres termes, la régulation de la température ambiante dans une ou plusieurs de ces pièces peut être indépendante d'une ou plusieurs des pièces de la pluralité de pièces. Ce bâtiment est par exemple un bâtiment d'habitation collective comprenant plusieurs logements ou bien un bâtiment de bureaux ou bien encore un bâtiment comprenant plusieurs espaces ayant des besoins distincts de régulation en température. Ainsi, la régulation de la température ambiante d'un appartement ou d'un bureau peut être indépendante du reste des appartements ou des bureaux de ce bâtiment.

Le bâtiment peut être également un ensemble de bâtiments comprenant un système de chauffage commun à ces bâtiments.On entend par « pièce » un sous-ensemble issu du découpage spatial du bâtiment, physique via des cloisons ou bien symbolique en subdivisant un espace cloisonné. Ce découpage peut être vertical, par étage, ou bien horizontal. Une pièce peut être ouverte ou bien fermée, complètement ouverte ou seulement partiellement ouverte.

Le ou les dispositifs de chauffage complémentaires sont de préférence des dispositifs de chauffage électriques. Le ou les dispositifs de chauffage complémentaires comprennent par exemple une résistance chauffante ou un corps de chauffe. La résistance chauffante est par exemple une résistance stéatite.

Selon un mode de réalisation, le système de chauffage peut comprendre une pluralité de dispositifs de chauffage complémentaire, notamment au moins deux dispositifs de chauffage complémentaire, de préférence disposés dans une ou plusieurs pièces distinctes du bâtiment. Les dispositifs de chauffage complémentaire sont de préférence disposés dans des pièces ayant une régulation en température indépendante ou distincte les unes des autres. Dans l'exemple d'un bâtiment d'habitation, les dispositifs de chauffage complémentaire sont de préférence disposés dans des logements différents.

Dans ce mode de réalisation comprenant une pluralité de dispositifs de chauffage complémentaire, le dispositif de chauffage central permet de réguler la température d'eau de chauffage dans le circuit de chauffage de manière centralisée pour l'ensemble des pièces dont la température est régulée par le système de chauffage. Chaque dispositif de chauffage complémentaire est ensuite configuré pour ajuster la température du système de chauffage de manière localisée au niveau de la pièce auquel il est associé.

Un dispositif de chauffage complémentaire peut être disposé dans ou à proximité de la pièce auquel il est associé. On entend par « associé » le fait que le dispositif de chauffage complémentaire est configuré pour recevoir une commande en température ajustée selon la température souhaitée dans la pièce à laquelle il est associé.

De manière préférée, lorsqu'un dispositif de chauffage complémentaire est disposé à proximité de la pièce auquel il est associé, ce dispositif de chauffage complémentaire est dans une pièce adjacente à ladite pièce auquel il est associé.

Le contrôleur central est ainsi configuré pour recevoir au moins une première information relative à un besoin de régulation de la température dans une première pièce du bâtiment et au moins une deuxième information relative à un besoin de régulation de la température dans une deuxième pièce du bâtiment. Le contrôleur est configuré pour commander de manière indépendante au moins un premier dispositif de chauffage complémentaire associé à la première pièce et au moins un deuxième dispositif de chauffage complémentaire associé à la deuxième pièce en fonction respectivement de ladite au moins une première information et de la dite au moins une deuxième information. La régulation de la température au sein des première et deuxième pièces est ainsi réalisée de manière distincte en fonction du besoin de régulation en température propre à chacune des première et deuxième pièces. La combinaison d'un dispositif de chauffage central et d'une pluralité de dispositifs de chauffage complémentaires permet ainsi un préchauffage centralisé et une régulation localisée de la température pour une consommation plus ajustée aux besoins de chaque pièce.

Lorsque le système de chauffage comprend une pluralité de dispositif de chauffage complémentaire disposés dans des pièces différentes, chaque dispositif de chauffage complémentaire peut être activé indépendamment du ou des autres dispositifs de chauffage complémentaires. Il est ainsi possible de réaliser un chauffage d'appoint uniquement dans une pièce du bâtiment lorsqu'un besoin de chauffage est déterminé.

Le ou les dispositifs de chauffage complémentaires sont de préférence fixé à un mur du bâtiment ou d'une cloison d'une pièce de ce bâtiment, par exemple suspendu au-dessus du sol.

Le ou les dispositifs de chauffage complémentaires sont disposés dans ladite pièce à chauffer ou bien à proximité de celle-ci.

Lorsque le ou les dispositifs de chauffage complémentaires sont disposés dans la pièce à chauffer, ceux-ci peuvent être visibles ou bien disposés à l'intérieur d'un placard technique.

On entend par « disposés à proximité de ladite pièce à chauffer » le fait que le ou les dispositifs de chauffage complémentaires sont disposés dans l'une ou plusieurs positions parmi : dans une pièce adjacente à la pièce à chauffer, dans une cloison entre ladite pièce à chauffer et une pièce adjacente ou bien entre un faux-plafond et un plafond de structure.

Le système de chauffage peut comprendre une pluralité de dispositifs de chauffage complémentaires pour une même pièce à chauffer ou bien pour une pluralité de pièce à chauffer. Les dispositifs de chauffage complémentaires peuvent être disposés dans des positions différentes, par exemple dans une pièce à chauffer ou bien à proximité de celle-ci.

L'invention a pour but d'adapter l'utilisation des appoints électriques aux besoins de bâtiments afin d'assurer le confort tout en minimisant leur consommation électrique, leur cout d'exploitation et leur intégration dans le réseau électrique. Pour ce faire la fonction d'appoint électrique est dissociée du générateur et est placée au plus près des utilisateurs, i.e. des pièces à chauffer.

Selon un mode de réalisation du système de chauffage, le contrôleur central est configuré pour déterminer une température de consigne de l'air dans ladite au moins une pièce et comparer cette température de consigne de l'air à une température de l'air dans ladite au moins une pièce pour obtenir une valeur d'atteinte de consigne, le contrôleur central étant configuré pour activer sélectivement le dispositif de chauffage central et/ou ledit au moins un dispositif de chauffage complémentaire en fonction de cette valeur d'atteinte de consigne.

Il est ainsi possible de réguler la température dans ladite pièce au moyen du dispositif de chauffage central et/ou dispositif de chauffage complémentaire selon la situation rencontrée.

Le contrôleur central peut également être configuré pour déterminer une température de consigne de l'air dans une autre pièce et comparer cette température de consigne de l'air à une température de l'air dans cette même pièce pour obtenir une valeur d'atteinte de consigne dans cette autre pièce. Le contrôleur central peut ainsi être configuré pour déterminer l'activation du dispositif de chauffage central et/ou dudit au moins un dispositif de chauffage complémentaire en fonction de la valeur d'atteinte de consigne dans ladite au moins une pièce et cette autre pièce. En d'autres termes, Le contrôleur central peut ainsi être configuré pour déterminer l'activation du dispositif de chauffage central et/ou dudit au moins un dispositif de chauffage complémentaire en fonction de la valeur d'atteinte de consigne dans plusieurs pièces. Ceci est particulièrement utile pour déterminer s'il est pertinent d'activer uniquement un dispositif local, c'est-à-dire un dispositif de chauffage complémentaire, un dispositif central, c'est-à-dire le dispositif de chauffage central, ou bien les deux à la fois. En effet, si la consigne est atteinte dans une première pièce mais pas dans une deuxième pièce, le contrôleur central peut être configuré pour uniquement activer le dispositif de chauffage complémentaire de cette deuxième pièce. Si la consigne n'est pas atteinte dans les première et deuxième pièces, le contrôleur central peut être configuré pour uniquement activer le dispositif de chauffage central. Le contrôleur central peut également être configuré pour activer le dispositif de chauffage central et le dispositif de chauffage complémentaire si la valeur d'atteinte de consigne atteint un seuil prédéterminé représentatif d'un écart important entre la température dans ladite pièce et la température de consigne.

Cette sélection d'activation entre le dispositif de chauffage central et l'un ou plusieurs parmi les dispositifs de chauffage complémentaires peut être réalisé pour chacune des pièces du bâtiment considéré.

Selon un mode de réalisation du système de chauffage, ledit au moins un dispositif de chauffage complémentaire comprend un contrôleur complémentaire configuré pour transmettre et/ou recevoir des informations avec le contrôleur central. Le contrôleur complémentaire peut être configuré pour transmettre au contrôleur central une information sur le fonctionnement du dispositif de chauffage complémentaire ou bien encore sur la pièce dans laquelle **il** est installé, par exemple une valeur de température.

Le contrôleur complémentaire peut être configuré pour recevoir une information du contrôleur central, par exemple une information de consigne sur l'activation du dispositif de chauffage complémentaire.

On entend par « information » un signal transmis par une liaison filaire ou sans-fil entre deux organes du système de chauffage.

Selon un mode de réalisation du système de chauffage, celui-ci comprend en outre au moins un capteur de température disposé dans ladite pièce et configuré pour déterminer la température de l'air dans ladite au moins une pièce, le capteur de température étant configuré pour transmettre la température de l'air dans ladite au moins une pièce au contrôleur central.

Le capteur de température peut être intégré directement sur un dispositif de chauffage complémentaire ou bien fixé au mur, et donc déporté du dispositif de chauffage complémentaire.

Selon un mode de réalisation du système de chauffage, le contrôleur central est configuré pour déterminer la température de l'air en fonction d'une température de l'air extérieur au bâtiment comprenant ladite au moins une pièce.

Selon un mode de réalisation du système de chauffage, le dispositif de chauffage central est dimensionné pour fournir une température maximale de chauffage, le contrôleur central étant configuré pour activer le dispositif de chauffage complémentaire disposé dans ladite au moins une pièce lorsque la valeur d'atteinte de consigne indique que la température de l'air dans ladite pièce n'atteint pas la température de consigne de l'air et que la température maximale de chauffage est atteinte par le dispositif de chauffage central.

Ainsi, le système de chauffage est dimensionné de sorte que la puissance maximale adaptée au chauffage du bâtiment est atteinte en utilisant le dispositif de chauffage central et ledit au moins un dispositif de chauffage central. On entend par « dimensionné » le fait que la puissance des dispositifs de chauffage central et complémentaire est déterminée pour respecter ce critère. Ainsi, la puissance maximale du système de chauffage Pmax est égale à l'addition de la puissance du dispositif de chauffage central Pc additionné à la puissance dudit au moins un dispositif de chauffage complémentaire Pcompi. Si le système de chauffage comprend un premier et un deuxième dispositifs de chauffage complémentaire de puissance Pcomp1 et Pcomp2, la puissance maximale Pmax = Pc + Pcomp1 + Pcomp2.

Ainsi, la valeur de puissance du dispositif de chauffage central Pc peut être abaissée par rapport à un système de chauffage ne comprenant pas de dispositif de chauffage complémentaire dans lequel la puissance du dispositif de chauffage central doit être égale à la puissance maximale du système de chauffage.

Selon un mode de réalisation du système de chauffage, le dispositif de chauffage complémentaire est raccordé fluidiquement au circuit d'eau de chauffage et comprend un corps de chauffe configuré pour chauffer l'eau de chauffage présente dans le circuit d'eau de chauffage.

Le dispositif de chauffage complémentaire est ainsi partie intégrante du circuit d'eau de chauffage. Le dispositif de chauffage complémentaire peut être prévu initialement dans le circuit d'eau de chauffage ou rapporté ultérieurement.

Le dispositif de chauffage complémentaire peut être raccordé au circuit d'eau de chauffage en série ou en parallèle, i.e. en dérivation.

Selon un mode de réalisation du système de chauffage, le dispositif de chauffage complémentaire est disposé en amont dudit au moins un émetteur de chauffage disposé dans ladite au moins une pièce.

Selon un mode de réalisation du système de chauffage, le dispositif de chauffage complémentaire comprend une cuve de réception d'eau de chauffage, ladite cuve de réception comprenant une entrée d'eau en communication de fluide avec une première portion de conduite du circuit d'eau de chauffage et une sortie d'eau en communication de fluide avec une deuxième conduite du circuit d'eau de chauffage.

Le dispositif de chauffage complémentaire forme ainsi un module hydraulique déporté du dispositif de chauffage central.

Selon un mode de réalisation du système de chauffage, le dispositif de chauffage complémentaire est un dispositif de ventilation comprenant un ventilateur pour générer un flux d'air et un corps de chauffe disposé dans le flux d'air pour alimenter en air chaud ladite au moins une pièce.

Le ou les dispositifs de chauffage complémentaires peuvent être dissociés du circuit d'eau de chauffage, par exemple lorsqu'ils comprennent un dispositif de ventilation pour alimenter en air chaud ladite au moins pièce.

On entend par « dissocié du circuit d'eau de chauffage » le fait que le ou les dispositifs de chauffage complémentaires ne sont pas raccordés fluidiquement au circuit d'eau de chauffage.

L'invention propose également un procédé de régulation d'un système de chauffage tel que décrit ci-avant pour le chauffage d'au moins une pièce dont la température est à réguler, comprenant les étapes suivantes :
- déterminer un besoin de chauffage dans ladite pièce,
- déterminer un besoin d'activation de l'un ou plusieurs parmi le dispositif de chauffage central et le dispositif de chauffage complémentaire,
- transmettre un signal d'activation à l'un ou plusieurs parmi le dispositif de chauffage central et le dispositif de chauffage complémentaire selon le besoin d'activation déterminé pour réguler la température de ladite au moins une pièce.

### Brève description des figures

La description qui va suivre en regard des dessins annexés, donnés à titre d'exemples non limitatifs, fera bien comprendre en quoi consiste l'invention et comment elle peut être réalisée. Sur les figures annexées :
[fig. 1] La figure 1 représente un système de chauffage d'un bâtiment comprenant un dispositif de chauffage complémentaire;
[fig. 2] La figure 2 représente un premier mode de réalisation du dispositif de chauffage complémentaire;
[fig. 3] La figure 3 représente un deuxième mode de réalisation du dispositif de chauffage complémentaire.

### Description de mode(s) de réalisation

Le concept de l'invention est décrit plus complètement ci-après avec référence aux dessins joints, sur lesquels des modes de réalisation du concept de l'invention sont montrés. Sur les dessins, la taille et les tailles relatives des éléments peuvent être exagérées à des fins de clarté. Des numéros similaires font référence à des éléments similaires sur tous les dessins. Cependant, ce concept de l'invention peut être mis en œuvre sous de nombreuses formes différentes et ne devrait pas être interprété comme étant limité aux modes de réalisation exposés ici. Au lieu de cela, ces modes de réalisation sont proposés de sorte que cette description soit complète, et communiquent l'étendue du concept de l'invention aux hommes du métier.

Une référence dans toute la spécification à « un mode de réalisation » signifie qu'une fonctionnalité, une structure, ou une caractéristique particulière décrite en relation avec un mode de réalisation est incluse dans au moins un mode de réalisation de la présente invention. Ainsi, l'apparition de l'expression « dans un mode de réalisation » à divers emplacements dans toute la spécification ne fait pas nécessairement référence au même mode de réalisation. En outre, les fonctionnalités, les structures, ou les caractéristiques particulières peuvent être combinées de n'importe quelle manière appropriée dans un ou plusieurs modes de réalisation. De plus, le terme « comprenant » n'exclut pas d'autres éléments ou étapes.

Il est proposé un système de chauffage 10 d'un bâtiment 12, tel que visible en figure 1. Le bâtiment comprend une pluralité de pièces 14 dont la température est régulée par le système de chauffage 10.

Selon une configuration préférée, le bâtiment 12 comprend un local technique 16 qui n'est pas régulé en température par le système de chauffage 10. Le local technique est par exemple une chaufferie. De manière alternative, le local technique 16 peut être une pièce 14 régulé par le système de chauffage 10.

Le système de chauffage 10 comprend un circuit d'eau de chauffage 18 s'étendant dans le bâtiment 12, en particulier dans la pluralité de pièces 14.

Le système de chauffage 10 comprend un dispositif de chauffage central 20 configuré pour chauffer et mettre en circulation de l'eau de chauffage dans le circuit de chauffage 18. Le circuit d'eau de chauffage 18 comprend une conduite d'alimentation 22 et une conduite de retour 24 raccordées au dispositif de chauffage central 20. Le dispositif de chauffage central 20 est configuré pour faire circuler l'eau de chauffage dans le circuit d'eau de chauffage 18 depuis la conduite d'alimentation 22 vers la conduite de retour 24 (sens de la flèche sur la figure 1).

Le système de chauffage 10 comprend également au moins un émetteur de chauffage 26, de préférence une pluralité d'émetteurs de chauffage. Chaque émetteur de chauffage 26 est disposé dans une pièce 14 et est connecté fluidiquement au circuit d'eau de chauffage 18 pour faire varier la température dans la pièce 14 dans laquelle il est installé. Un émetteur de chauffage 26 est par exemple un radiateur ou un plancher chauffant. Le système de chauffage 10 peut comprendre des émetteurs de chauffage 26 de natures différentes.

De manière préférée, chaque pièce 14 dont la température est régulée par le système de chauffage 10 comprend au moins un émetteur de chauffage 26.

Le système de chauffage 10 comprend en outre au moins un dispositif de chauffage complémentaire 28. Chaque dispositif de chauffage complémentaire 28 est disposé dans ou à proximité d'une pièce 14 à chauffer.

Chaque dispositif de chauffage complémentaire 28 est configuré pour faire varier la température dans ladite pièce14.

Chaque dispositif de chauffage complémentaire 28 est dissocié des émetteurs de chauffage 26. Ainsi, chaque dispositif de chauffage complémentaire 28 est indépendant structurellement des émetteurs de chauffage 26.

Le système de chauffage 10 comprend en outre un contrôleur central 30 configuré pour communiquer avec le dispositif de chauffage central 20 et les dispositifs de chauffage complémentaires 28 afin de réguler la température dans les pièces 14. Cette communication peut être réalisée de manière filaire ou bien via un réseau sans-fil.

Le contrôleur central 30 est configuré pour réguler la température des pièces 14 au moyen du dispositif de chauffage central 20 et/ou des dispositifs de chauffage complémentaire 28.

En référence à la figure 2, un premier mode de réalisation du dispositif de chauffage complémentaire 28 est proposé.

Le dispositif de chauffage complémentaire 28 est raccordé fluidiquement au circuit d'eau de chauffage 18 au moyen d'une entrée 32 et d'une sortie 34 d'eau. Le dispositif de chauffage complémentaire 28 comprend une cuve de réception 36 d'eau de chauffage et un corps de chauffe 38 configuré pour chauffer l'eau de chauffage présente dans la cuve de réception 36. Le corps de chauffe 38 est disposé à l'intérieur de la cuve de réception 36.

Le dispositif de chauffage complémentaire 28 est disposé en amont dudit au moins un émetteur de chauffage 26 disposé dans ladite au moins une pièce 14 de manière à augmenter la température de l'eau de chauffage arrivant jusqu'à l'émetteur de chauffage 26. Une augmentation locale de la température dans le circuit d'eau de chauffage 18 est ainsi réalisée.

Le dispositif de chauffage complémentaire 28 comprend de préférence un boîtier 40 comprenant l'ensemble des organes du dispositif de chauffage complémentaire 28, tels que la cuve de réception 36 et le corps de chauffe 38. Le boîtier 40 est par exemple configuré pour être fixé à un mur et suspendu au-dessus du sol.

Le dispositif de chauffage complémentaire 28 comprend également un contrôleur complémentaire 42 en communication avec le contrôleur central 30.

Le dispositif de chauffage complémentaire 28 peut être dépourvu de cuve de réception 36. Dans ce cas, le dispositif de chauffage complémentaire 28 est disposé autour d'une conduite du circuit d'eau de chauffage 18 et le corps de chauffe 38 est configuré pour chauffer l'eau de chauffage au travers de ladite conduite.

En référence à la figure 3, un deuxième mode de réalisation du dispositif de chauffage complémentaire 28 est proposé.

Le dispositif de chauffage complémentaire 28 est ici un dispositif de ventilation configuré pour chauffer l'air d'une pièce 14. Le dispositif de chauffage complémentaire 28 comprend un ventilateur 44 pour générer un flux d'air et un corps de chauffe 46 disposé dans le flux d'air pour alimenter en air chaud ladite au moins une pièce 14. Un contrôleur complémentaire 42 peut également être installé dans un boîtier 40 logeant l'ensemble des organes du dispositif de chauffage complémentaire 28.

Le boîtier 40 est de préférence métallique, par exemple en acier.

## Revendications

1. Système de chauffage (10) d'un bâtiment (12) comprenant au moins une pièce (14) dont la température est à réguler, le système de chauffage comprenant :
- un circuit d'eau de chauffage (18),
- un dispositif de chauffage central (20) configuré pour chauffer et mettre en circulation de l'eau de chauffage dans le circuit de chauffage,
- au moins un émetteur de chauffage (26) disposé dans ladite au moins une pièce et connecté fluidiquement au circuit d'eau de chauffage pour faire varier la température dans ladite au moins une pièce,
- au moins un dispositif de chauffage complémentaire (28) disposé dans ou à proximité de ladite au moins une pièce et configuré pour faire varier la température dans ladite au moins une pièce, ledit au moins un dispositif de chauffage complémentaire (28) étant dissocié dudit au moins un émetteur de chauffage (26),
- un contrôleur central (30) configuré pour communiquer avec le dispositif de chauffage central (20) et ledit au moins un dispositif de chauffage complémentaire (28) afin de réguler la température dans ladite au moins une pièce au moyen du dispositif de chauffage central (20) et/ou dudit au moins un dispositif de chauffage complémentaire (28).

2. Système de chauffage (10) selon la revendication 1, dans lequel le contrôleur central (30) est configuré pour déterminer une température de consigne de l'air dans ladite au moins une pièce et comparer cette température de consigne de l'air à une température de l'air dans ladite au moins une pièce pour obtenir une valeur d'atteinte de consigne, le contrôleur central (30) étant configuré pour activer sélectivement le dispositif de chauffage central (20) et/ou ledit au moins un dispositif de chauffage complémentaire (28) en fonction de cette valeur d'atteinte de consigne.

3. Système de chauffage (10) selon la revendication 2, comprenant en outre au moins un capteur de température disposé dans ladite pièce et configuré pour déterminer la température de l'air dans ladite au moins une pièce, le capteur de température étant configuré pour transmettre la température de l'air dans ladite au moins une pièce au contrôleur central.

4. Système de chauffage selon la revendication 2, dans lequel le contrôleur central (30) est configuré pour déterminer la température de l'air en fonction d'une température de l'air extérieur au bâtiment (12) comprenant ladite au moins une pièce.

5. Système de chauffage (10) selon l'une quelconque des revendications 2 à 5, dans lequel le dispositif de chauffage central (20) est dimensionné pour fournir une température maximale de chauffage, le contrôleur central (30) étant configuré pour activer le dispositif de chauffage complémentaire (28) disposé dans ladite au moins une pièce lorsque la valeur d'atteinte de consigne indique que la température de l'air dans ladite pièce n'atteint pas la température de consigne de l'air et que la température maximale de chauffage est atteinte par le dispositif de chauffage central (20).

6. Système de chauffage (10) selon l'une quelconque des revendications précédentes, dans lequel le dispositif de chauffage complémentaire (28) est raccordé fluidiquement au circuit d'eau de chauffage (18) et comprend un corps de chauffe (38) configuré pour chauffer l'eau de chauffage présente dans le circuit d'eau de chauffage (18).

7. Système de chauffage (10) selon la revendication 6, dans lequel le dispositif de chauffage complémentaire (28) est disposé en amont dudit au moins un émetteur de chauffage (26) disposé dans ladite au moins une pièce (14).

8. Système de chauffage (10) selon la revendication 6 ou 7, dans lequel le dispositif de chauffage complémentaire (28) comprend une cuve de réception (36) d'eau de chauffage, ladite cuve de réception (36) comprenant une entrée (32) d'eau en communication de fluide avec une première portion de conduite du circuit d'eau de chauffage et une sortie (34) d'eau en communication de fluide avec une deuxième conduite du circuit d'eau de chauffage.

9. Système de chauffage (10) selon l'une quelconque des revendications 1 à 5, dans lequel le dispositif de chauffage complémentaire (28) est un dispositif de ventilation comprenant un ventilateur (44) pour générer un flux d'air et un corps de chauffe (46) disposé dans le flux d'air pour alimenter en air chaud ladite au moins une pièce.

10. Procédé de régulation d'un système de chauffage (10) selon l'une quelconque des revendications 1 à 9 pour le chauffage d'au moins une pièce dont la température est à réguler, comprenant les étapes suivantes :
- déterminer un besoin de chauffage dans ladite pièce,
- déterminer un besoin d'activation de l'un ou plusieurs parmi le dispositif de chauffage central (20) et le dispositif de chauffage complémentaire (28),
- transmettre un signal d'activation à l'un ou plusieurs parmi le dispositif de chauffage central (20) et le dispositif de chauffage complémentaire (28) selon le besoin d'activation déterminé pour réguler la température de ladite au moins une pièce.
